# EUROPÄISCHE PATENTSCHRIFT

(11) **EP 0 393 482 B1**
(45) Veröffentlichungstag und Bekanntmachung des Hinweises auf die Patenterteilung: **27.01.1993**
(21) Anmeldenummer: 90106880.9
(22) Anmeldetag: 10.04.1990
(51) Int. Cl.: B65D 71/00

(54) **Verpackungsmaterial-Zuschnitt aus Karton oder dgl. zur Bildung eines Verpackungskörpers**
Carton blank for forming a package
Flan en carton pour la fabrication d'un emballage

(30) Priorität: 17.04.1989 DE 8904817 U
(43) Veröffentlichungstag der Anmeldung: 24.10.1990
(73) Patentinhaber: PACKMASTER System Entwicklung GmbH, 90431 Nürnberg (DE)
(72) Erfinder: Kraft, Lothar, D - 8501 Schwaig (DE)
(74) Vertreter: Hafner, Dieter, Dr.rer.nat., Dipl.-Phys.

(56) Entgegenhaltungen:
- US-A- 2 179 109
- US-A- 3 593 849
- US-A- 4 341 309

## Beschreibung

Die Erfindung betrifft einen Verpackungsmaterial-Zuschnitt aus Karton zur Bildung eines Verpackungskörpers mit den Merkmalen des Oberbegriffes Patentanspruches 1.

Ein Verpackungsmaterial-Zuschnitt dieser Art ist beispielsweise aus US-PS 4 341 309 bekannt. Er weist ein Oberteil sowie Seitenteile auf, die die Behältnisse, die sich in dem Verpackungskörper befinden, seitlich abdecken. Vom Oberteil zu den Seitenflächen verlaufenden Dachflächen, ferner sind Bodenteile vorgesehen, die die Behältnisse untergreifen. In den Dachflächen sind ausgestanzte Grifföffnungen mit angrenzenden Abstützteilen angeordnet, die bei Faltung des Verpackungskörpers nach Innen eingeklappt werden und zur Schonung der Hände dienen.

Der Erfindung liegt die Aufgabe zugrunde, einen Verpackungsmaterial-Zuschnitt bzw. einen daraus gebildeten Verpackungskörper derart weiterzubilden, daß eine Stabilisierung des Griffbereiches erzielt wird. Diese Aufgabe wird durch die kennzeichnenden Merkmale des Patentanspruches 1 gelöst. Vorteilhafte Weiterbildungen der Erfindung ergeben sich aus den Unteransprüchen.

Durch die besondere Ausbildung der Abstützteile mit mittleren Laschen und Seitenlaschen wird in vorteilhafter Weise erreicht, daß beim Tragen der Griff nicht durch die Hand des Tragenden zusammengedrückt werden kann.

Die Dachflächen oberhalb der Grifföffnung bilden zusammen mit den mittleren Laschen und den Seitenlaschen einen dreidimensional begrenzten Griffkörper, der eine ausreichende Eigenstabilität hat, die sich vorteilhaft dahingehend auswirkt, daß die Packung im Griffbereich nicht einreißt.

Gemäß Anspruch 11 kann für den Verpackungsmaterial-Zuschnitt ferner vorgesehen sein, daß in den Übergangsbereichen zwischen dem Oberteil und den Dachflächen jeweils Ausstanzungen zum formschlüssigen Einbringen von oberen Teilen oder Kanten der Behältnisse, z. B. von Kronenkorken von Flaschen vorgesehen sind.

In diesem Falle ergibt sich dann gemäß Anspruch 12 eine außerordentlich günstige Weiterbildung der Erfindung dadurch, daß bei dem fertig zusammengefügten Verpackungskörper die ersten und zweiten Seitenlaschen i. w. rechtwinklig oder annähernd rechtwinklig oder schräg nach oben in Richtung zur Innenfläche des Oberteils gebogen sind und daß, wenn sodann die Behältnisse, insbesondere Flaschen in den Verpackungskörper eingesetzt sind, die oberen Teile oder Kanten dieser Behältnisse, insbesondere die Kronenkorken der Flaschen, an den ersten und zweiten Seitenlaschen anliegen, vorzugsweise dicht anliegen, und diese Seitenlaschen in ihrer jeweiligen Endmontagestellung fixieren, in welcher die Seitenlaschen zumindest teilweise auch zur abstützenden Anlage an den Innenflächen der Dachflächen, ggf. auch an der Innenfläche des Oberteils gelangen.

Hierbei ist es gemäß Anspruch 13 ferner außerordentlich vorteilhaft, wenn bei der Endmontage des resultierenden Verpackungskörpers die ersten und zweiten Seitenlaschen infolge Beaufschlagung durch die jeweiligen, unmittelbar angrenzend in den Verpackungskörper eingesetzten Behältnisse, insbesondere die Flaschen, und insbesondere infolge Beaufschlagung durch deren oberen Teile, d. h. vorzugsweise infolge Beaufschlagung durch die Kronenkorken, zu einer quasi-selbsttätigen Schnapp-Bewegung nach oben in Richtung zur Innenfläche des Oberteils hin veranlaßt werden, um schließlich die Seitenlaschen hierdurch in ihrer jeweiligen Endmontagestellung zu fixieren.

Aufgrund dieser zuletzt geschilderten Ausgestaltungen des erfindungsgemäßen Verpackungsmaterial-Zuschnittes ist gewährleistet, daß es im Zuge der Endmontage des aus diesem Zuschnitt zu bildenden Verpackungskörpers und der hierbei gleichzeitig erfolgenden Bestückung mit Behältnissen, insbesondere Flaschen, in besonders einfacher Weise und praktisch automatisch zu der erwünschten Stabilisierung im Griffbereich des resultierenden Verpackungskörpers kommt.

Zusammenfassend läßt sich feststellen, daß der erfindungsgemäße Verpackungsmaterial-Zuschnitt in außerordentlich vorteilhafter Weise im Griffbereich des resultierenden Verpackungskörpers eine praktisch vollständige, gegenseitige Abstützung der dort aus dem Verpackungsmaterial gebildeten Teile ergibt, so daß insbesondere im Zusammenwirken mit den in die dem Griffbereich benachbarten Ausstanzungen eingebrachten Kronenkorken eine derart gute Griffstabilisierung erzielt wird, daß auch bei relativ heftiger Druckausübung durch die Hand einer die Verpackung tragenden Person ein Einreißen im Griffbereich praktisch überhaupt nicht mehr vorkommen kann.

Zur näheren Erläuterung der Erfindung dient die folgende Beschreibung der in den beigefügten Zeichnungen dargestellten bevorzugten Ausführungsbeispiele, wobei gleiche Bezugsziffern durchgehend gleiche Komponenten bezeichnen.

Dabei zeigt:
Fig. 1 schematisch eine Draufsicht auf einen Abschnitt eines Verpackungsmaterial-Zuschnittes;
Fig. 2 in schematischer, perspektivischer Darstellung den oberen Teil einer aus dem Verpackungsmaterial-Zuschnitt hergestellten resultierenden Vielfach-Verpackung für flaschenförmige Behältnisse;
Fig. 3 eine schematische, perspektivische Teilansicht eines frontseitigen Abschnittes eines aus dem Verpackungsmaterial-Zuschnitt zusammengefügten, resultierenden Verpackungskörpers;
Fig. 4 schematisch eine Draufsicht auf einen Abschnitt eines Verpackungsmaterial-Zuschnittes gemäß einer weiteren Ausführungsform;
   und
Fig. 5 eine Detail-Ansicht eines aus dem Zuschnitt gemäß Fig. 4 gebildeten Verpackungskörpers.

In der Fig. 1 ist der Einfachheit halber lediglich der aus einem Oberteil 6 und aus einer ersten Dachfläche 5 sowie aus einer zweiten Dachfläche 7 bestehende Abschnitt eines Verpackungsmaterial-Zuschnitts 20 dargestellt, d. h. die weiten Teile dieses Zuschnittes, wie insbesondere die sich an die Dachflächen 5 und 7 jeweils anschließenden ersten und zweiten Seitenflächen 15 und 16 (vgl. Fig. 2 und 3) sowie weitere, von den Seitenflächen 15 und 16 jeweils ausgehende Schrägflächen 30 und 30′, die als Verbindungsteile zu miteinander verbindbaren Bodenteilen 31 und 31′ dienen (vgl. Fig. 3), sind aus Fig. 1 nicht ersichtlich.

Aus der Fig. 1 ist dagegen zu ersehen, daß im Übergangsbereich zwischen dem Oberteil 6 und den sich anschließenden beiderseitigen Dachflächen 5 und 7 jeweils eine Anzahl von einander paarweise gegenüberliegenden Ausstanzungen 17 vorgesehen ist, die dazu dienen, jeweils Kronenkorken von in dem resultierenden Verpackungskörpers unterzubringenden Flaschen formschlüssig aufzunehmen.

Der Abstand zwischen den zwei in Längsrichtung des Oberteils 6 aufeinanderfolgenden Paaren von Ausstanzungen 17 ist in der Fig. 1 mit a bezeichnet.

Die erste Dachfläche 5 ist mit einer durch Ausstanzung erzielbaren ersten Grifföffnung 3 versehen, während die zweite Dachfläche 7 in einer quasi symmetrischen Anordnung eine ebenfalls durch Ausstanzung erzeugbare zweite Grifföffnung 9 aufweist.

Aus Fig. 1 ist zu entnehmen, daß die bei der Bildung der ersten Grifföffnung 3 auszustanzenden Teile sich noch innerhalb der Umrisse dieser Grifföffnung befinden, während gemäß Darstellung nach Fig. 2 diese auszustanzenden Teile aus der ersten Grifföffnung 3 bereits herausgedrückt sind. Bei diesen auszustanzenden Teilen im Bereich der ersten Grifföffnung 3 handelt es sich um die zur Bildung einer inneren Griffabstützung, wie diese weiter unten noch anhand der Fig. 2 näher erläutert wird, dienenden Abstützteile, die bei der ersten Grifföffnung 3 aus einer ersten Seitenlasche 1, einer zweiten Seitenlasche 1′ sowie einer mittleren Lasche 2 bestehen und die gemeinsam somit eine Fläche bilden, welche gleich der Ausstanzfläche der ersten Grifföffnung 3 ist.

Die mittlere Lasche 2 weist eine etwa trapezförmige Umrißform auf, wobei die erste Seitenlasche 1 über eine Knicklinie 4 und die zweite Seitenlasche 1′ über eine Knicklinie 4′ mit der mittleren Lasche 2 verbunden sind. Die Grundseite der trapezförmigen mittleren Lasche 2 wird durch eine Knicklinie 13 gebildet, über welche die mittlere Lasche 2 mit der ersten Dachfläche 5 in Verbindung steht. Auch die beiden ersten und zweiten Seitenlaschen 1 und 1′, die flächenmäßig etwa nur halb so groß sind wie die mittlere Lasche 2, sind in etwa trapezförmig ausgestaltet, wobei die erste Seitenlasche 1 einen Umriß besitzt, der durch eine erste Seite 10, eine zweite Seite 11 und eine dritte Seite 12 definiert ist, während die zweite Seitenlasche 1′ umrißmäßig durch eine erste Seite 10′, eine zweite Seite 11′ und eine dritte Seite 12′ charakterisiert ist.

Die mittlere Lasche 2 weist noch eine der Knicklinie 13 gegenüberliegende Seite 2′ auf, deren Fortsetzungen jeweils durch die dritte Seite 12 der ersten Seitenlasche 1 und die dritte Seite 12′ der zweiten Seitenlasche 1′ gebildet sind.

Der insgesamt im Bereich der ersten Grifföffnung 3 auszustanzende Teil besitzt somit eine Umrißlinie, die durch die Seiten 10, 11, 12, 2′, 12′, 11′ und 10′ definiert ist.

Wie Fig. 1 ferner zeigt, bilden die Knicklinien 4 und 4′ jeweils einen Winkel α von ca. 75° mit der Knicklinie 13.

Sowohl die Länge der zweiten Seite 11 der ersten Seitenlasche 1 als auch die Länge der zweiten Seite 11′ der zweiten Seitenlasche 1′ sind so gewählt, daß sie jeweils etwa gleich einer Breite b des Oberteiles 6 sind, das im übrigen an seinen beiden Längsseiten über eine Knicklinie 18 bzw. eine Knicklinie 19 mit den jeweils angrenzenden ersten bzw. zweiten Dachflächen 5 bzw. 7 verbunden ist.

Es ist nun weiterhin vorgesehen, daß die Längen der ersten und dritten Seiten 10 und 12 bei der ersten Seitenlasche 1 und in gleicher Weise die Längen der ersten und dritten Seiten 10′ und 12′ bei der zweiten Seitenlasche 1′ in etwa gleich sind einem Abstand c, der zwischen der Knicklinie 13 und der Knicklinie 18 genommen ist.

Betrachtet man nun die auf der zweiten Dachfläche 7 vorgesehene zweite Grifföffnung 9, so ist aus der Fig. 1 zu ersehen, daß in ihrem Öffnungsbereich sich ein ausgestanztes Teil in Form einer in etwa rechteckigen Klappe 8 befindet, welche über eine Knicklinie 14 mit der zweiten Dachfläche 7 verbunden ist. Diese Klappe 8 weist ebenfalls bei der Bildung der inneren Griffabstützung eine Funktion als Abstützelement auf, wie weiter unten im einzelnen noch erläutert wird. Die Klappe 8 weist im übrigen der Knicklinie 14 gegenüberliegend und parallel zu dieser verlaufend eine Seite 8′ auf, die infolge des Ausstanzvorganges eine freie Seite der Klappe 8 bildet.

Beim Formen des resultierenden Verpackungskörpers 21 gemäß Fig. 2 bzw. 3 aus dem Verpackungsmaterial-Zuschnitt 20 gemäß Fig. 1 werden nun die vollkommen freien ersten und zweiten Grifföffnungen 3 und 9 dadurch gebildet, daß bei der ersten Grifföffnung 3 die mittlere Lasche 2 zusammen mit den an dieser hängenden ersten und zweiten Seitenlaschen 1 und 1′ um die Knicklinie 13 abgebogen wird, während bei der zweiten Grifföffnung 9 die dortige Klappe 8 um die Knicklinie 14 abgebogen wird. Aufgrund dieses Abbiegevorganges entstehen dann im Bereich der Knicklinie 13 ein erster Griffrand 13′ und im Bereich der Knicklinie 14 ein zweiter Griffrand 14′, wobei eine den fertigen Verpackungskörper 21 tragende Person mit ihren Fingern durch diese beiden Grifföffnungen hindurchgreift, wodurch die Griffränder 13′ und 14′ sodann beim Anheben des Verpackungskörpers 21 zur Auflage auf die Finger gelangen. Bei der Bildung des fertigen Verpackungskörpers 21, wie dieser teilweise in der Fig. 2 dargestellt ist, wird nun so vorgegangen bei einer Betrachtungsweise von der Innenseite des Verpackungsmaterial-Zuschnittes 20 her gesehen -, daß zunächst die beiden ersten und zweiten Seitenlaschen 1 und 1′ entlang der Knicklinien 4 und 4′ i. w. rechtwinklig nach oben gebogen werden, daß anschließend die zugehörige mittlere Lasche 2 entlang der Knicklinie 13 ebenfalls i. w. senkrecht nach oben gebogen wird, so daß jetzt die beiden ersten und zweiten Seitenlaschen 1 und 1′ mit ihren jeweiligen ersten Seiten 10 und 10′ zur Anlage an die Innenfläche der ersten Dachfläche 5 gelangen. Wird sodann das Oberteil 6 entlang der Knicklinie 18 in Richtung zu den ersten und zweiten Seitenlaschen 1 und 1′ hin abgebogen, dann berühren schließlich die jeweiligen zweiten Seiten 11 und 11′ der ersten und zweiten Seitenlaschen 1 und 1′ die ihnen zugewendete Innenfläche des Oberteils 6. Dieser jetzt erreichte Zustand ist i. w. aus der Fig. 2 zu ersehen. Nunmehr wird so weiter vorgegangen, daß auch die zweite Dachfläche 7 entlang der Knicklinie 19 umgebogen wird, d. h. also auch nach oben gebogen wird, während i. w. auch gleichzeitig die Klappe 8 entlang der Knicklinie 14 abgebogen wird. Bei der resultierenden Konfiguration gelangt sodann diese Klappe 8 zur unmittelbaren dichten Anlage an die mittlere Lasche 2, wobei sich vorzugsweise die Klappe 8 unmittelbar oberhalb der mittleren Lasche 2 anlegt, wie dies aus Gründen der Übersichtlichkeit in der Fig. 2 nicht genauso dargestellt ist.

Jedenfalls berühren bei dem fertig zusammengefügten Verpackungskörper 21 die jeweiligen zweiten Seiten 11 und 11′ der ersten und zweiten Seitenlaschen 1 und 1′ die Innenfläche des Oberteils 6, wobei im Falle von in den Verpackungskörper 21 eingesetzten Flaschen deren Kronenkorken, die in den zu den Seitenlaschen 1 und 1′ benachbarten Ausstanzungen 17 aufgenommen sind, an den ersten und zweiten Seitenlaschen 1 und 1′ unmittelbar anliegen und infolgedessen diese Seitenlaschen in ihrer jeweiligen Stellung fixieren.

In der endgültigen Konfiguration des Griffinnenbereiches zwischen den beiden, einander gegenüberliegenden ersten und zweiten, durchgehend freiliegenden Grifföffnungen 3 und 9 stehen sodann die jeweiligen oberen, ersten und zweiten Griffränder 13′ und 14′ i. w. durch die dicht aufeinanderliegenden Teile, d. h. mittlere Lasche 2 und Klappe 8, miteinander in Verbindung, wobei in bevorzugter Weise diese mittlere Lasche 2 und die Klappe 8 miteinander verklebt sind und eine zu dem Oberteil 6 i. w. parallele Fläche mit praktisch doppelter Materialstärke bilden.

Gemäß einer abgewandelten, in der Fig. 4 dargestellten Ausführungsform der Erfindung kann eine Anordnung von auszustanzenden Abstützteilen in den beiden ersten und zweiten Grifföffnungen 3 und 9 in symmetrischer Weise vorgesehen sein, d. h. derart, daß die in den Bereichen der Grifföffnungen zunächst noch verbleibenden Abstützteile jeweils aus einer mittleren Lasche 40 bzw. 44 sowie aus zwei an diese beiderseits jeweils angrenzenden, ersten und zweiten Seitenlaschen 41 und 42 bzw. 45 und 46 bestehen, wobei die jeweilige mittlere Lasche 40 bzw. 44 über die dritte Knicklinie 13 bzw. die Knicklinie 14 mit der ersten Dachfläche 5 bzw. mit der zweiten Dachfläche 7 verbunden ist.

Die mittleren Laschen 40 bzw. 44 sind jeweils in etwa trapezförmig ausgestaltet und so angeordnet, daß die dritte Knicklinie 13 eine Grundseite der mittleren Lasche 40 und die vierte Knicklinie 14 eine Grundseite der mittleren Lasche 44 bilden. Im Bereich der ersten Grifföffnung 3 sind die ersten und zweiten Seitenlaschen 41 und 42 und in entsprechender Weise im Bereich der zweiten Grifföffnung 9 die ersten und zweiten Seitenlaschen 45 und 46 jeweils über erste und zweite Knicklinien 43 und 43′ mit der jeweils zugeordneten mittleren Lasche 40 bzw. 44 verbunden.

Es besteht nun zunächst die Möglichkeit, daß einerseits im Bereich der ersten Grifföffnung 3 die dortige mittlere Lasche 40 sowie die zugehörigen ersten und zweiten Seitenlaschen 41 und 42 gemeinsam eine Fläche bilden, die i. w. gleich groß ist der Ausstanzfläche der ersten Grifföffnung 3, und daß andererseits auch im Bereich der zweiten Grifföffnung 9 die dortige mittlere Lasche 44 zusammen mit den ersten und zweiten Seitenlaschen 45 und 46 ebenfalls gemeinsam eine Fläche bilden, die i. w. genauso groß ist wie die Ausstanzfläche der zweiten Grifföffnung 9. Bei der in der Fig. 4 dargestellten Ausführungsform des Verpackungsmaterial-Zuschnittes 20 ist demgegenüber eine andere Möglichkeit vorgesehen, welche darin besteht, daß im Bereich der ersten Grifföffnung 3 die ersten und zweiten Seitenlaschen 41 und 42 jeweils mit äußeren gekrümmten Rändern 47 und 48 versehen sind, welche den jeweiligen Knicklinien 43 und 43′ gegenüberliegen, während im Bereich der zweiten Grifföffnung 9 die ersten und zweiten Seitenlaschen 45 und 46 in entsprechender Weise jweils mit äußeren gekrümmten Rändern 49 und 50 versehen sind, die sodann den jeweiligen Knicklinien 43 und 43′ gegenüberliegen.

Derartige gekrümmte Ränder 47, 48, 49 und 50 sind vorzugsweise so ausgebildet, daß sie i. w. jeweils kreissegmentförmig nach einwärts gebogen sind, wobei die geschilderten Randausbildungen der jeweiligen ersten und zweiten Seitenlaschen 41 und 42 bzw. 45 und 46 gleichzeitig bei dem Ausstanzvorgang im Zuge der Ausstanzung der Abstützteile im Bereich der jeweiligen Grifföffnungen 3 bzw. 9 erzeugt werden.

Bei der in Fig. 4 dargestellten Ausführungsvariante ergeben sich somit im jeweiligen Bereich der Grifföff nungen 3 bzw. 9 zusätzliche Ausstanzöffnungen 52 sowie 52′ beiderseits der ausgestanzten Abstützteile. Ferner ergibt sich aus Fig. 4, daß die jeweiligen Knicklinien 43 bzw. 43′ in ihren mittleren Abschnitten jeweils mit Schlitzen 52 bzw. 51′ versehen sind.

Ausgehend von einem Verpackungsmaterial-Zuschnitt 20 in der Ausführungsart gemäß Fig. 4 werden bei der Bildung des resultierenden Verpackungskörpers 21, analog zu dem in Fig. 2 dargestellten Verpackungskörper 21, die sodann vollkommen freien ersten und zweiten Grifföffnungen 3 und 9 dadurch erzeugt, daß bei der ersten Grifföffnung 3 die mittlere Lasche 40 zusammen mit den an dieser hängenden, ersten und zweiten Seitenlaschen 41 und 42 um die Knicklinie 13 abgebogen wird, während im Bereich der zweiten Grifföffnung 9 die dortige mittlere Lasche 44 zusammen mit den an dieser hängenden ersten und zweiten Seitenlaschen 45 und 46 um die Knicklinie 14 abgebogen wird, was praktisch einen ersten Abbiegevorgang darstellt. Aufgrund dieses ersten Abbiegevorganges entstehen dann im Bereich der Knicklinie 13 ein erster Griffrand 13′ und im Bereich der Knicklinie 14 ein zweiter Griffrand 14′.

Sobald diese Konfiguration der Abstützteile erreicht ist, werden im Zuge des weiteren Zusammenfügens des Verpackungskörpers 21 noch weitere Abbiegevorgänge eingeleitet, welche i. w. darin bestehen, daß die erste Dachfläche 5 um die fünfte Knicklinie 18 und die zweite Dachfläche 7 um die sechste Knicklinie 19 abgeknickt werden, bis schließlich die in der Fig. 2 dargestellte Konfiguration erreicht ist.

In dieser Phase des Montagevorganges gelangen dann auch die jeweiligen mittleren Laschen 40 und 44 der Abstützteile zu einer unmittelbaren und praktisch dichten gegenseitigen Übereinanderlage, wobei beispielsweise die eine mittlere Lasche 40 unterhalb der anderen mittleren Lasche 44 zu liegen kommt.

In einer sich daran anschließenden Phase der Montage zur Bildung des resultierenden Verpackungskörpers 21 werden dann die jeweiligen ersten und zweiten Seitenlaschen 41 und 42 bzw. 45 und 46 infolge Beaufschlagung durch die jeweiligen, unmittelbar angrenzend in den Verpackungskörper 21 eingesetzten Flaschen und insbesondere infolge Beaufschlagung durch deren Kronenkorken zu einer quasi-selbsttätigen Schnapp-Bewegung nach oben veranlaßt, wobei die jeweiligen ersten und zweiten Seitenlaschen 41 und 42 bzw. 45 und 46 i. w. rechtwinklig oder annähernd rechtwinklig oder schräg nach oben durch Abknicken um die jeweiligen Knicklinien 43 bzw. 43′ gebogen werden. Im Zuge des zuletzt geschilderten Abbiegevorgangs bei der Endmontage des resultierenden Verpackungskörpers 21 werden nun die jeweiligen ersten und zweiten Seitenlaschen 41 und 42 bzw. 45 und 46 in ihrer jeweiligen Endmontagestellung fixiert, in welcher diese Seitenlaschen zumindest teilweise zur abstützenden Anlage an den Innenflächen der Dachflächen 5 und 7 gelangen, wie dies beispielsweise für die Seitenlaschen 41 und 45 aus der Fig. 5 zu ersehen ist. Hierbei liegen, was in den Zeichnungen der Einfachheit halber im einzelnen nicht so dargestellt ist, die oberen Teile oder Kanten von Behältnissen, insbesondere die Kronenkorken von Flachen vorzugsweise dicht an den jeweiligen ersten und zweiten Seitenlaschen 41 und 42 bzw. 45 und 46 an. Letztendlich ergibt sich somit wiederum ein resultierender Verpackungskörper 21, dessen Griffinnenbereich in der Weise ausgestaltet ist, daß die in den jeweiligen ersten und zweiten Grifföffnungen 3 und 9 jeweils ausgebildeten, oberen, ersten und zweiten Griffränder 13′ und 14′ i. w. durch die beiden, einander entsprechenden mittleren Laschen 40 und 44, die beiden einander entsprechenden ersten Seitenlaschen 41 und 45 und die beiden einander entsprechenden zweiten Seitenlaschen 42 und 46 miteinander in Verbindung stehen. Die beiden mittleren Laschen 40 und 44 bilden in dieser jetzt erreichten Konfiguration gemeinsam eine zu dem Oberteil 6 i. w. parallele Fläche mit doppelter Materialstärke, während gleichzeitig aber auch die jeweiligen einander zugeordneten ersten Seitenlaschen 41 und 45 sowie entsprechend die jeweiligen einander zugeordneten zweiten Seitenlaschen 42 und 46 jeweils zu dem Oberteil i. w. senkrecht oder schräg ausgerichtete Flächen mit praktisch doppelter Materialstärke darstellen. Dies bedeutet praktisch, daß jetzt ein Verpackungskörper 21 gebildet werden kann, dessen resultierende Griffinnenabstützung sich insgesamt durch doppelte Materialstärke, verglichen mit dem übrigen Teil der Verpackung auszeichnet, was natürlich letztendlich eine ausgezeichnete Stabilisierung des Griffbereichs des resultierenden Verpackungskörpers zur Folge hat.

Durch die in den mittleren Abschnitten der Knicklinien 43 bzw. 43′ gemäß Fig. 4 jeweils vorgesehenen Schlitze 51 bzw. 51′ wird bei der Endmontage des resultierenden Verpackungskörpers 21 die quasi-selbsttätige Schnapp-Bewegung der zugehörigen ersten und zweiten Seitenlaschen 41 und 42 bzw. 45 und 46 durch Abknicken nach oben, insbesondere schräg nach oben, d. h. in Richtung zur Innenfläche des Oberteils 6 hin gesehen, erleichtert, wenn diese Seitenlaschen durch unmittelbar angrenzende Flaschen mit Kronenkorken beaufschlagt werden.

Aus Fig. 4 ist noch ersichtlich, daß der Verpackungsmaterial-Zuschnitt 20 auf den jeweiligen Innenseiten der ersten und zweiten Dachflächen 5 und 7 mit Verstärkungsstreifen 53 versehen sein kann, die jeweils beiderseits des Oberteils 6 parallel zu diesem über eine vorgegebene Längserstreckung verlaufen und hierbei vorzugsweise unmittelbar an die jeweiligen ersten und zweiten Griffränder 13′ bzw. 14′ angrenzen. Der Übersichtlichkeit halber zeigt Fig. 4 nur einen gestrichelt gezeichneten Verstärkungsstreifen 53.

Die Fig. 5 zeigt noch ausschnittsweise eine stirnseitige Ansicht des aus dem Zuschnitt 20 gemäß Fig. 4 gebildeten Verpackungskörpers 21 im Bereich von Oberteil 6 und ersten und zweiten Dachflächen 5 und 7, wobei aus Fig. 5 insbesondere die gegenseitige Zuordnung von ersten Seitenlaschen 41 und 45 zu ersehen ist, die in ihrer jeweiligen Endmontagestellung fixiert sind, wobei eine teilweise gegenseitige Überlappung vorliegt und seitliche Ränder dieser Seitenlaschen 41 und 45 zumindest teilweise zur abstützenden Anlage an den Innenflächen der Dachflächen 5 und 7 gelangen. Eine entsprechende Endmontage-Fixierung ergibt sich auch für die jeweiligen gegenüberliegenden, zweiten Seitenlaschen 42 und 46, wenn der resultierende Verpackungskörper 21 von der gegenüberliegenden Stirnseite her betrachtet wird.

Würde man die Anordnung gem. Fig. 5 von oben her in Richtung des Pfeiles Pf betrachten, so wäre zu erkennen, daß sich in dieser Konfiguration jeweils die beiden Knicklinien 43 und entsprechend die beiden Knicklinien 43′ gegenseitig überkreuzen. Dies ist durch den Winkel α gem. Fig. 4 bedingt.

Im übrigen ist es günstig, wenn die Länge der jeweiligen Griffränder 13′ und 14′ etwa gleich dem in Längsrichtung genommenen Abstand a zwischen aufeinanderfolgend angeordneten Ausstanzungen 17 ist (vgl. Fig. 1 und 4).

Aufgrund der erfindungsgemäß vorgesehenen Ausgestaltung des Griffinnenbereiches wird bei in den resultierenden Verpackungskörper 21 eingesetzten Flaschen durch deren Kronenkorken, wie bereits erwähnt, eine gute Fixierung der jeweiligen ersten und zweiten Seitenlaschen 1, 1′; 41, 42; 45, 46 erreicht, so daß es einer zusätzlichen Fixierung dieser Seitenlaschen nicht mehr bedarf. Die Eigenspannkraft des verwendeten Kartons drückt diese Seitenlaschen über die entsprechenden Knicklinien 4, 4′; 43, 43′ gegen die jeweils angrenzenden Kronenkorken, was ebenfalls zu einer außerordentlich guten Griffstabilisierung beiträgt, so daß letztendlich beim Tragen des resultierenden Verpackungskörpers 21 ein Einreißen im Griffbereich praktisch unmöglich ist.

Wie aus den Fig. 2 und 3 noch zu entnehmen ist, weist der Verpackungsmaterial-Zuschnitt 20 noch erste und zweite Seitenflächen 15 und 16 auf, die sich jeweils an die ersten und zweiten Dachflächen 5 und 7 anschließen und die im resultierenden Verpackungskörper 21 unterzubringenden Behältnisse, wie z. B. Flaschen, seitlich jeweils abdecken. Hierbei erfolgt der Übergang zwischen der ersten bzw. zweiten Dachfläche 5 bzw. 7 zu der entsprechenden ersten bzw. zweiten Seitenfläche 15 bzw. 16 über entsprechende Knicklinien, wobei die resultierenden Seitenflächen 15 und 16 praktisch vertikal ausgerichtet sind.

Aus Fig. 3 ist schließlich noch zu ersehen, daß die ersten und zweiten Seitenflächen 15 bzw. 16 anschließend jeweils noch in Schrägflächen 30 bzw. 30′ übergehen, welche Verbindungsteile zu anschließenden Bodenteilen 31 und 31′ darstellen, welche ihrerseits sodann noch beispielsweise mittels Klebung miteinander verbunden werden.

Die beiden Schrägflächen 30 bzw. 30′ sind weiterhin auch noch mit Ausstanzungen 32 für die Flaschenböden versehen.

Schließlich ist in Fig. 3 noch dargestellt, daß jeweils in den stirnseitigen Endabschnitten des Oberteils 6 noch ein Stabilisierungssteg 22 vorgesehen ist, welcher mittels entsprechender, zugeordneter Knicklinien i. w. senkrecht gegenüber dem Oberteil 6 nach unten in Richtung zum Bodenteil 31 hin abbiegbar ist.

Im einzelnen ist ein derartiger stirnseitiger Stabilisierungssteg 22 jeweils seitlich noch mit dreieckförmigen Verbindungsstegen 23 und 23′ verbunden, welche die Verbindungen zu den jeweiligen Vorderkanten 27 und 27′ an den ersten und zweiten Dachflächen 5 und 7 darstellen.

Im einzelnen sind hierbei noch die folgenden Knicklinien vorgesehen: Eine Knicklinie 24 zwischen dem Oberteil 6 und dem Stabilisierungssteg 22, eine Knicklinie 25 zwischen der zweiten Dachfläche 7 und dem Verbindungssteg 23, eine Knicklinie 25′ zwischen dem Verbindungssteg 23′ und der ersten Dachfläche 5, eine Knicklinie 26 zwischen dem Stabilisierungssteg 22 und dem Verbindungssteg 23 sowie noch eine Knicklinie 26′ zwischen dem Stabilisierungssteg 22 und dem Verbindungssteg 23′.

Es versteht sich, daß ein derartiger Stabilisierungssteg 22 sowie entsprechende, dreieckförmige Verbindungsstege 23 und 23′ auch an dem gegenüberliegenden, stirnseitigen Endabschnitt des Oberteils 6 des Verpackungsmaterial-Zuschnittes 20 vorgesehen sind.

## Patentansprüche

1. Verpackungsmaterial-Zuschnitt aus Karton oder dgl., zur Bildung eines Verpackungskörpers, insbesondere einer Vielfach-Packung, zur Aufnahme einer Anzahl von Behältnissen, insbesondere Flaschen, mit
- einem Oberteil (6),
- die Behältnisse jeweils seitlich abdeckenden Seitenteilen (15, 16),
- vom Oberteil (6) jeweils zu den Seitenflächen (15, 16) verlaufenden Dachflächen (5, 7),
- Bodenteilen (31, 31′),
und
- in den Dachflächen (5, 7) jeweils ausgestanzten, bei der fertigen Packing einander gegenüberliegenden Grifföffnungen (3, 9) mit angrenzenden Abstützteilen (1,1′,2,8,40,41,42,44,45,46), die jeweils von einem oberen Griffrand (13′; 14′) der Grifföffnungen (3, 9) ausgehend über eine erste und eine zweite Knicklinie (13; 14) zum Inneren des Verpackungskörpers hin abbiegbar sind,
dadurch gekennzeichnet,
daß bei zumindest einer Grifföffnung (3,9) die Abstützteile jeweils aus einer mittleren Lasche (2; 40, 44) sowie aus zwei durch weitere, dritte und vierte Knicklinien (4, 4′ und 43, 43′) an diese beiderseits jeweils angrenzenden, ersten und zweiten Seitenlaschen (1, 1′; 41, 42, 45, 46) bestehen, wobei lediglich die jeweilige mittlere Lasche (2; 40, 44) über die erste Knicklinie (13) bzw. die zweite Knicklinie (14) mit der ersten Dachläche (5) bzw. der zweiten Dachfläche (7) verbunden ist und die Seitenlaschen (1, 1′; 41, 42, 45, 46) in Faltenstellung von der im wesentlichen wasengerecht stelenden mitteren Zasche (2, 40, 44) nach oben weisen.

2. Verpackungsmaterial-Zuschnitt nach Anspruch 1,
dadurch gekennzeichnet,
daß im Bereich einer ersten Grifföffnung (3) und/oder einer zweiten Grifföffnung (9) das (oder die) Abstützteil(e) jeweils durch eine i. w. rechteckförmige Klappe (8) gebildet ist (sind), die über die erste Knicklinie (13) bzw. die zweite Knicklinie (14) mit der ersten Dachfläche (5) bzw. der zweiten Dachfläche (7) verbunden ist.

3. Verpackungsmaterial-Zuschnitt nach Anspruch 1 oder 2,
dadurch gekennzeichnet,
daß die ersten und zweiten Seitenlaschen (1, 1′; 41, 42; 45, 46) und die mittlere Lasche (2; 40; 44) gemeinsam eine Fläche bilden, die i. w. genauso groß ist wie die Ausstanzfläche der ersten und/oder zweiten Grifföffnung (3, 9).

4. Verpackungsmaterial-Zuschnitt nach einem der vorhergehenden Ansprüche,
dadurch gekennzeichnet,
daß die mittlere Lasche (2; 40; 44) in etwa trapezförmig ausgestaltet ist, wobei eine Grundseite dieser mittleren Lasche jeweils durch die erste oder zweite Knicklinie (13 oder 14) gebildet ist.

5. Verpackungsmaterial-Zuschnitt nach einem der vorhergehenden Ansprüche,
dadurch gekennzeichnet,
daß die ersten und zweiten Seitenlaschen (41, 42; 45, 46) jeweils mit äußeren gekrümmten Rändern (47, 48; 49, 50) versehen sind, die den jeweiligen dritten bzw. vierten Knicklinien (43 bzw. 43′) gegenüberliegen.

6. Verpackungsmaterial-Zuschnitt nach Anspruch 5,
dadurch gekennzeichnet,
daß die Ränder (47, 48; 49, 50) i. w. jeweils kreissegmentförmig nach einwärts gebogen sind.

7. Verpackungsmaterial-Zuschnitt nach einem der vorhergehenden Ansprüche,
dadurch gekennzeichnet,
daß die dritten bzw. vierten Knicklinien (43 bzw. 43′) jeweils in ihren mittleren Abschnitten mit Schlitzen (51 bzw. 51′) versehen sind.

8. Verpackungsmaterial-Zuschnitt nach einem der vorhergehenden Ansprüche,
dadurch gekennzeichnet,
daß die vorzugsweise gegenüber der mittleren Lasche (2) jeweils flächenmäßig kleineren ersten und zweiten Seitenlaschen (1, 1′) ebenfalls etwa trapezförmig ausgestaltet sind.

9. Verpackungsmaterial-Zuschnitt nach einem der Ansprüche 7 - 11,
dadurch gekennzeichnet,
daß die dritten und vierten Knicklinien (4, 4′; 43, 43′) mit der ersten bzw. zweiten Knicklinie (13 bzw. 14) jeweils einen Winkel (α) im Bereich zwischen 70 und 80°, vorzugsweise von 75° bilden.

10. Verpackungsmaterial-Zuschnitt nach einem der vorhergehenden Ansprüche,
dadurch gekennzeichnet,
daß die den dritten und vierten knicklinien (4, 4′) jeweils gegenüberliegenden, freien zweiten Seiten (11, 11′) der ersten und zweiten Seitenlaschen (1, 1′) jeweils eine Länge aufweisen, die etwa gleich der Breite (b) des Oberteils (6) ist, und daß die jeweiligen ersten Seiten (10, 10′) und die jeweiligen dritten Seiten (12, 12′) der ersten und zweiten Seitenlaschen (1, 1′) jeweils eine Länge aufweisen, die etwa gleich einem Abstand (c) ist, der zwischen der ersten Knicklinie (13) und einer fünften Knicklinie (18) genommen ist, welche die erste Dachfläche (5) mit dem Oberteil (6) verbindet.

11. Verpackungsmaterial-Zuschnitt nach einem der vorhergehenden Ansprüche,
dadurch gekennzeichnet,
daß in den Übergangsbereichen zwischen dem Oberteil (6) und den Dachflächen (5, 7) jeweils Ausstanzungen (17) zum formschlüssigen Einbringen von oberen Teilen oder Kanten der Behältnisse, z. B. von Kronenkorken, vorgesehen sind.

12. Verpackungsmaterial-Zuschnitt nach Anspruch 11,
dadurch gekennzeichnet,
daß bei dem fertig zusammengefügten Verpackungskörper (21) die ersten und zweiten Seitenlaschen (1, 1′; 41, 42; 45, 46) i. w. rechtwinklig oder annähernd rechtwinklig oder schräg nach oben gebogen sind in Richtung zur Innenfläche des Oberteils (6) und daß bei in den Verpackungskörper (21) eingesetzten Behältnissen, insbesondere Flaschen, deren oberen Teile oder Kanten, insbesondere die Kronenkorken, an den ersten und zweiten Seitenlaschen (1, 1′; 41, 42; 45, 46) anliegen, vorzugsweise dicht anliegen, und diese hierbei in ihrer jeweiligen Endmontagestellung fixieren, in welcher diese Seitenlaschen zumindest teilweise zur abstützenden Anlage an den Innenflächen der Dachflächen (5, 7) und ggf. auch des Oberteils (6) gelangen.

13. Verpackungsmaterial-Zuschnitt nach Anspruch 12,
dadurch gekennzeichnet,
daß bei der Endmontage des resultierenden Verpackungskörpers (21) die ersten und zweiten Seitenlaschen (41, 42; 45, 46) infolge Beaufschlagung durch die jeweiligen, unmittelbar angrenzend in den resultierenden Verpackungskörper (21) eingesetzten Behältnisse, insbesondere Flaschen, und insbesondere infolge Beaufschlagung durch deren oberen Teile, d. h. vorzugsweise infolge Beaufschlagung durch Kronenkorken, zu einer quasi-selbsttätigen Schnapp-Bewegung nach oben in Richtung zur Innenfläche des Oberteils (6) hin veranlaßt werden, um diese Seitenlaschen in ihrer jeweiligen Endmontagestellung zu fixieren.

14. Verpackungsmaterial-Zuschnitt nach Anspruch 12,
dadurch gekennzeichnet,
daß die in den jeweiligen ersten und zweiten Grifföffnungen (3; 9) jeweils ausgebildeten, oberen, ersten und zweiten Griffränder (13′; 14′) i. w. durch die mittlere Lasche (2) und die Klappe (8) miteinander in Verbindung stehen, wobei Lasche (2) und Klappe (8) miteinander verbunden, vorzugsweise miteinander verklebt sind und hierbei eine zu dem Oberteil (6) i. w. parallele Fläche mit doppelter Materialstärke bilden.

15. Verpackungsmaterial-Zuschnitt nach Anspruch 12,
dadurch gekennzeichnet,
daß die in den jeweiligen ersten und zweiten Grifföffnungen (3; 9) jeweils ausgebildeten, oberen, ersten und zweiten Griffränder (13′; 14′) i. w. durch die aus den Grifföffnungen herausgebogenen, jeweiligen mittleren Laschen (2; 40; 44) sowie die jeweiligen zugehörigen, von diesen mittleren Laschen nach oben abgebogenen, ersten und zweiten Seitenlaschen (1, 1′; 41, 42; 45, 46) miteinander in Verbindung stehen.

16. Verpackungsmaterial-Zuschnitt nach Anspruch 15,
dadurch gekennzeichnet,
daß sowohl die mittleren Laschen (2) als auch die jeweiligen zugehörigen, ersten bzw. zweiten Seitenlaschen (1, 1′) bei dem resultierenden Verpackungskörper (21) zum einen eine zu dem Oberteil (6) i. w. parallele Fläche mit doppelter Materialstärke und zum anderen zwei zu dem Oberteil (6) i. w. senkrecht verlaufende Flächen mit jeweils doppelter Materialstärke bilden.

17. Verpackungsmaterial-Zuschnitt nach Anspruch 16,
dadurch gekennzeichnet,
daß sowohl die mittleren Laschen (2) als auch die jeweiligen zugehörigen, ersten bzw. zweiten Seitenlaschen (1, 1′) miteinander verbunden, vorzugsweise miteinander verklebt sind.

18. Verpackungsmaterial-Zuschnitt nach einem der Ansprüche 14 - 17,
dadurch gekennzeichnet,
daß die Länge der jeweiligen Griffränder (13′ bzw. 14′) gleich oder annähernd gleich ist dem in Längsrichtung genommenen Abstand (a) zwischen aufeinanderfolgend angeordneten Ausstanzungen (17).

## Claims

1. Packing material blank of cardboard or the like, for making a packaging unit, particularly a multi-compartment pack to accommodate a number of containers, particularly bottles, with
- an upper part (6),
- the side parts (15, 16) which respectively cover the containers laterally,
- cover surfaces (5, 7) which respectively extend from the upper part (6) to the side surfaces (15, 16),
- bottom parts (31, 31′), and
- grip openings (3, 9) respectively punched out of the cover surfaces (5, 7) lying facing one another in the finished pack with adjacent supporting parts (1, 1′, 2, 8, 40, 41, 42, 44, 45, 46) which, respectively, starting from an upper grip edge (13′, 14′) of the grip openings (3, 9) can be folded over a first and a second fold line (13, 14) towards the inside of the packaging unit, characterized in that in at least one
grip opening (3, 9) the supporting parts consist respectively of a central tab (2; 40, 44) as well as of two first and second side tabs (1, 1′; 41, 42, 45, 46) respectively adjoining this central tab on both sides by means of second, third and fourth fold lines (4, 4′ and 43, 43′), in which arrangement only the respective central tab (2; 40, 44) is connected over the first fold line (13) or the second fold line (14) with the first cover surface (5) or the second cover surface (7), and the side tabs (1, 1′; 41, 42, 45, 46) in the folded end position in the substantially horizontally placed central tab (2, 40, 44) point upwards.

2. Packing material blank according to claim 1, characterized in that in the region of a first grip opening (3) and/or a second grip opening (9) the supporting part(s) is/are respectively formed by a substantially rectangular flap (8) which is connected over the first fold line (13) or the second fold line (14) with the first cover surface (5) or the second cover surface (7).

3. Packing material blank according to either claim 1 or claim 2, characterized in that the first and second side tabs (1, 1′; 41, 42; 45, 46) and the central tab (2; 40, 44) jointly form a surface which is substantially exactly as a great as the punched-out surface of the first and/or the second grip opening (3, 9).

4. Packing material blank according to one of the preceding claims, characterized in that the central tab (2; 40, 44) is designed substantially trapeze-shaped, a base side of this central tab being respectively formed by the first or second fold line (13 or 14).

5. Packing material blank according to one of the foregoing claims, characterized in that the first and second side tabs (41, 42; 45, 46) are respectively provided with external curved edges (47, 48; 49, 50) which lie opposite the respective third and fourth fold lines (43 or 43′).

6. Packing material blank according to claim 5, characterized in that the edges (47, 48; 49, 50) are respectively substantially inwardly bent segment-shaped.

7. Packing material blank according to one of the preceding claims, characterized in that the third and fourth fold lines (43 and 43′) are respectively provided with slits (51, 51′) in their central portions.

8. Packing material blank according to one of the preceding claims, characterized in that the first and second side tabs (1, 1′) which are preferably, in terms of area, respectively smaller than the central tab (2) are also shaped substantially as trapezia.

9. Packing material blank according to one of the preceding claims, characterized in that the third and fourth fold lines (4, 4′; 43, 43′) form with the first and second fold line (13 or 14) respectively an angle (α) in the region of from 70 to 80°, preferably 75°.

10. Packing material blank according to one of the preceding claims, characterized in that the free second sides (11, 11′) of the first and second side tabs (1, 1′) respectively situated opposite the third and fourth fold unes (4, 4′) have respectively a length which is substantially equal to the width (b) of the upper part (6), and in that the respective first sides (10, 10′) and the respective third sides (12′ 12′) of the first and second side tabs (1, 1′) have respectively a length which is substantially equal to a distance (c) which is taken between the first fold line (13) and a fifth fold line (18), which connects the first cover surface (5) with the upper part (6).

11. Packing material blank according to one of the preceding claims, characterized in that in the transition areas between the upper part (6) and the cover surfaces (5, 7) punched-out portions (17) are respectively provided for the positive introduction of upper parts or sides of the containers, e,g., of crown corks.

12. Packing material blank according to claim 11, characterized in that in the finally assembled packing unit (21) the first and second side tabs (1, 1′; 41, 42; 45, 46) are substantially bent at right angles, or approximately at right angles, or slantingly upwards in the direction of the inner surface of the upper part (6), and in that with respect to the containers, particularly bottles, their upper parts or edges, particularly the crown corks, apply against the first and second side tabs (1, 1′; 41, 42; 45, 46), preferably tightly, and in so doing fix them in their respective final assembly position, in which these side tabs at least partly come into supporting application on the inner surfaces of the cover surfaces (5, 7) and possibly also of the upper part (6).

13. Packing material blank according to claim 12, characterized in that, at the final assembly of the resulting packing unit (21) the first and second tabs (41, 42; 45, 46), as a result of the impact upon them by the respective containers, particularly bottles, inserted directly adjoining into the resulting packing units (21), and particularly as a result of the impact by their upper parts, i,e, preferably as a result of impact by crown corks, are induced to perform an almost automatic snapping movement upwards in the direction of the inner surface (6), in order to fix these side tabs into their respective end assembly position.

14. Packing material blank according to claim 12, characterized in that the upper first and second grip edges (13′; 14′) respectively formed in the respective first and second grip openings (3, 9) are substantially connected with one another by means of the central tab (2) and the flap (8), the tab (2) and the flap (8) being joined together, preferably glued together, thus forming a surface substantially parallel to the upper part (6) with double material thickness.

15. Packing material blank according to claim 12, characterized in that the upper first and second grip edges (13′; 14′) respectively formed in the respective first and second grip openings (3, 9) are joined together substantially by the respective central tabs (2; 40; 44) as well as the respectively associated first and second side tabs, (1, 1′; 41, 42; 45, 46) bent upwards by these central tabs.

16. Packing material blank according to claim 15, characterized in that the central tabs (2) as well as the respective associated first and second side tabs (1, 1′), in the resulting packing unit (21) form, firstly, a surface with double material thickness substantially parallel to the upper part (6), and, secondly, two surfaces perpendicular to the upper part with double material thickness in each instance.

17. Packing material blank according to claim 16, characterized in that both the central tabs (2) and the respective :associated first and second tabs (1, 1′) are joined together, preferably glued together.

18. Packing material blank according to one of claims 14 to 17, characterized in that the length of the respective grip edges (13′ and 14′) is substantially the same or approximately the same as the distance (a), taken in the longitudinal direction, between successively provided punched-out portions (17).

## Revendications

1. Flan de matériau d'emballage, en carton ou matériau analogue, destiné à constituer un corps d'emballage, notamment un emballage multiple, servant à loger un certain nombre de récipients, notamment de bouteilles, comprenant:
- une partie supérieure (6),
- des parties latérales (15, 16) recouvrant chacune latéralement les récipients,
- des surfaces de toit (5, 7) s'étendant de la partie supérieure (6) à chacune des surfaces latérales (15, 16),
- des parties de fond (31, 31′) et
- des ouvertures de préhension (3, 9) qui sont découpées à l'emporte-pièce chacune dans une surface de toit (5, 7) et se font face à l'état définitif de l'emballage et auxquelles sont raccordées des parties de support (1, 1′, 2, 8, 40, 41, 42, 44, 45, 46) qui sont agencées de faon à pouvoir être pliées chacune, vers l'intérieur du corps d'emballage et à partir d'un bord supérieur de préhension (13′; 14′) de l'ouverture de préhension (3, 9) correspondante, autour d'une première ou d'une seconde ligne de pliage (13; 14),
caractérisé en ce que,
pour au moins l'une des ouvertures de préhension (3, 9), les parties de support sont constituées chacune d'une patte centrale (2 ; 40, 44) et d'une première et une seconde pattes latérales (1, 1′; 41, 42, 45, 46), se raccordant chacune à la patte centrale de part et d'autre de cette dernière par d'autres, c'est-à-dire une troisième et une quatrième lignes de pliage (4, 4′et 43, 43′), tandis que seule chaque patte centrale (2 ; 40, 44) est reliée à la première surface de toit (5) ou à la seconde surface de toit (7) associée, par l'intermédiaire de la première ligne de pliage (13) ou de la seconde ligne de pliage (14), et que, dans la position définitive pliée, les pattes latérales (1, 1′; 41, 42, 45, 46) sont orientées vers le haut à partir de la patte centrale (2 ; 40, 44) qui est pratiquement horizontale.

2. Flan de matériau d'emballage suivant la revendication 1,
caractérisé en ce que,
dans la zone d'une première ouverture de préhension (3) et/ou d'une seconde ouverture de préhension (9), la (ou les) partie(s) de support est (sont) constituée(s) chacune d'un volet (8) rectangulaire au sens large qui est relié à la première surface de toit (5) ou à la seconde surface de toit (7) par l'intermédiaire de la première ligne de pliage (13) ou de la seconde ligne de pliage (14).

3. Flan de matériau d'emballage suivant la revendication 1 ou 2,
caractérisé en ce que
les premières et secondes pattes latérales (1, 1′; 41, 42 ; 45, 46) et la patte centrale (2 ; 40 ; 44) constituent ensemble une surface qui est aussi grande au sens large que la surface découpée à l'emporte-pièce de la première et/ou la seconde ouverture de préhension (3, 9).

4. Flan de matériau d'emballage suivant l'une des revendications précédentes,
caractérisé en ce que
la patte centrale (2 ; 40 ; 44) a approximativement une forme trapézoïdale, une base de cette patte centrale étant constituée par la première ou la seconde ligne de pliage (13 ou 14) correspondante.

5. Flan de matériau d'emballage suivant l'une des revendications précédentes,
caractérisé en ce que
les premières et secondes pattes latérales (41, 42 ; 45, 46) comportent chacune un bord extérieur incurvé (47, 48; 49, 50) qui est situé à l'opposé de la troisième ou la quatrième ligne de pliage (43 ou 43′) correspondante.

6. Flan de matériau d'emballage suivant la revendication 5,
caractérisé en ce que
les bords (47, 48 ; 49, 50) ont chacun une convexité, tournée vers l'intérieur, approximativement en arc de cercle.

7. Flan de matériau d'emballage suivant l'une des revendications précédentes,
caractérisé en ce que
la troisième et la quatrième lignes de pliage (43, 43′) sont pourvues chacune, dans leur partie centrale, d'une fente (51 ou 51′).

8. Flan de matériau d'emballage suivant l'une des revendications précédentes,
caractérisé en ce que
les premières et secondes pattes latérales (1, 1′) qui ont chacune une surface de préférence plus petite que celle de la patte centrale (2), ont aussi une forme approximativement trapézoïdale.

9. Flan de matériau d'emballage suivant l'une des revendications 7 à 11,
caractérisé en ce que
les troisièmes et quatrièmes lignes de pliage (4, 4′; 43, 43′) font chacune un angle (α) compris entre 70° et 80°, de préférence égal à 75°, avec la première ou la seconde ligne de pliage (13 ou 14) correspondante.

10. Flan de matériau d'emballage suivant l'une des revendications précédentes,
caractérisé en ce que
les seconds côtés libres (11, 11′) des premières et secondes pattes latérales (1, 1′) qui sont situés chacun à l'opposé de la troisième ou la quatrième ligne de pliage (4, 4′) ont chacun une longueur qui est approximativement égale à la largeur (b) de la partie supérieure (6) et en ce que les premiers côtés (10, 10') et les troisièmes côtés (12, 12′) des premières et secondes pattes latérales (1, 1') ont chacun une longueur qui est approximativement égale à la distance (c) qui sépare la première ligne de pliage (13) d'une cinquième ligne de pliage (18) qui raccorde la première surface de toit (5) à la partie supérieure (6).

11. Flan de matériau d'emballage suivant l'une des revendications précédentes,
caractérisé en ce que,
dans chacune des zones de transition entre la partie supérieure (6) et les surfaces de toit (5, 7), il est ménagé des parties découpées à l'emporte-pièce (17) servant à la mise en place, par complémentarité de formes, de parties ou arêtes supérieures des récipients, par exemple de capsules de bouteille.

12. Flan de matériau d'emballage suivant la revendication 11,
caractérisé en ce que,
lorsque le corps d'emballage (21) est assemblé à l'état définitif, les premières et secondes pattes latérales (1, 1′; 41, 42; 45, 46) sont pliées vers le haut, d'une manière perpendiculaire au sens large ou approximativement perpendiculaire ou d'une manière inclinée, en direction de la surface intérieure de la partie supérieure (6) et en ce que, lorsque des récipients, notamment des bouteilles, sont placés dans le corps d'emballage (21), les parties ou arêtes supérieures de ces récipients, notamment les capsules de bouteille, sont en appui, de préférence en appui serré, sur les premières et secondes pattes latérales (1, 1′; 41, 42 ; 45, 46) et immobilisent ainsi ces dernières dans leurs positions définitives respectives de montage, dans lesquelles ces pattes latérales sont au moins partiellement au contact des faces intérieures des surfaces de toit (5, 7) et éventuellement aussi de la partie supérieure (6) de façon à assurer un appui leur servant de support.

13. Flan de matériau d'emballage suivant la revendication 12,
caractérisé en ce que,
lorsque le corps d'emballage (21) résultant est à l'état monté définitif, sous l'action des récipients, notamment des bouteilles, correspondants qui sont placés directement au voisinage de chacune des premières et secondes pattes latérales (41, 42 ; 45, 46) dans le corps d'emballage (21) résultant et notamment sous l'action des pa.rties supérieures de ces récipients, c'est-à-dire de préférence sous l'action des capsules des bouteilles, les premières et secondes pattes latérales (41, 42 ; 45, 46) sont soumises à un déplacement quasi-automatique d'enclenchement vers le haut en direction de la face intérieure de la partie supérieure (6), afin d'immobiliser ces pattes latérales dans leurs positions montées définitives respectives.

14. Flan de matériau d'emballage suivant la revendication 12,
caractérisé en ce que
les premier et second bords supérieurs de préhension (13′; 14′) formés respectivement par les première et seconde ouvertures de préhension (3 ; 9) sont reliés entre eux au sens large par la patte centrale (2) et le volet (8), cette patte (2) et ce volet (8) étant réunis entre eux, de préférence collés entre eux, et constituant ainsi une surface à double épaisseur qui est parallèle au sens large à la partie supérieure (6).

15. Flan de matériau d'emballage suivant la revendication 12,
caractérisé en ce que
les premier et second bords supérieurs de préhension (13′; 14′) formés respectivement par les première et seconde ouvertures de préhension (3 ; 9) sont reliés entre eux au sens large par les pattes centrales (2; 40; 44) correspondantes pliées en dehors du plan des ouvertures de préhension, ainsi que par les premières et secondes pattes latérales (1, 1′; 41, 42; 45, 46) associées à chacune de ces pattes centrales et repliées vers le haut à partir de ces dernières.

16. Flan de matériau d'emballage suivant la revendication 15,
caractérisé en ce que,
dans le corps d'emballage (21) résultant, les pattes centrales (2) et les premières et secondes pattes latérales (1, 1′) associées à chacune de ces pattes centrales constituent les unes et les autres, d'une part, une surface à double épaisseur qui est parallèle au sens large à la partie supérieure (6) et, d'autre part, deux surfaces chacune à double épaisseur qui s'étendent perpendiculairement au sens large à la partie supérieure (6).

17. Flan de matériau d'emballage suivant la revendication 16,
caractérisé en ce que
les pattes centrales (2) et les premières et secondes pattes latérales (1, 1′) associées à chacune de ces pattes centrales sont les unes et les autres réunies entre elles, de préférence collées entre elles.

18. Flan de matériau d'emballage suivant l'une des revendications 14 à 17,
caractérisé en ce que
la longueur de chacun des bords de préhension (13′, 14′) est égale ou approximativement égale à la distance (a) séparant, selon la direction longitudinale, des parties découpées à l'emporte-pièce (17) successives.
